# EUROPÄISCHE PATENTSCHRIFT

(11) **EP 0 132 458 B1**
(45) Veröffentlichungstag und Bekanntmachung des Hinweises auf die Patenterteilung: **04.05.1988**
(21) Anmeldenummer: 83109832.2
(22) Anmeldetag: 01.10.1983
(51) Int. Cl.: A47C 3/30

(54) **Gasdruckfeder mit Sicherungsvorrichtung**
Gas spring with safety device
Ressort à gaz avec dispositif de sécurité

(30) Priorität: 22.07.1983 DE 8321120 U
(43) Veröffentlichungstag der Anmeldung: 13.02.1985
(73) Patentinhaber: Wilhelm Link GmbH & Co. KG Stahlrohrmöbel, D-72469 Messstetten 1-Tieringen (DE)
(72) Erfinder: Link, Werner, D-7475 Messstetten 7 Tieringen (DE)
(74) Vertreter: Möbus, Rudolf, Dipl.-Ing.

(56) Entgegenhaltungen:
- CH-A- 619 604

## Beschreibung

Die Erfindung betrifft eine Gasdruckfeder mit Sicherungsvorrichtung, insbesondere zur Verwendung für Stühle, wobei die Sicherungsvorrichtung aus einem öffenbaren Ringkörper besteht, der ein Außenrohr der Gasdruckfeder umschließt, wobei das Außenrohr an seinem einen Ende eingezogen ist und an dessen anderem Ende eine Kolbenstange austritt, und daß das Außenrohr eine seitliche Einstecköffnung für einen Verstellhebel aufweist.

Gasdruckfedern werden u. a. in größerem Umfange in Bürostühlen als Federungselemente und Sitzkörperverstellelemente verwendet. Dabei wird das Außenrohr vom Sitzträger des Stuhles aus auch stärkeren Biegewechselbelastungen ausgesetzt, die in Ausnahmefällen schon zu einem Bruch des Außenrohres und zu Unfällen durch ein aus dem Außenrohr der Gasdruckfeder herausschießendes Verschlußstück geführt haben. Die Gefahr des Herausschießens des Verschlußstückes aus dem Außenrohr wird zwar dadurch vermindert, daß das Außenrohr an seinem einen offenen Ende eingezogen ist. Der Erfindung liegt aber die Aufgabe zugrunde, eine Gasdruckfeder mit einer Sicherungsvorrichtung zu versehen, welche die Gefahr eines Außenrohrbruches vermindert und selbst bei einem Aufreißen des Außenrohres ein Abspringen des eingezogenen Endbereiches des Außenrohres der Gasdruckfeder und damit ein mögliches Herausschießen des unter hohem Gasdruck stehenden Verschlußstückes aus dem Außenrohr mit Sicherheit verhindert.

Die gestellte Aufgabe wird bei einer Gasdruckfeder mit den eingangs genannten Merkmalen erfindungsgemäß dadurch gelöst, daß der aus mindestens zwei miteinander lösbar verbundenen Teilen bestehende Ringkörper auf das Außenrohr der Gasdruckfeder im Bereich der seitlichen Einstecköffnung und an der Übergangsstelle zum eingezogenen Endbereich aufgespannt ist, auf seiner Innenseite eine an die Übergangsstelle zum eingezogenen Bereich angepaßte Durchmesserverengung und in einem seiner Teile eine Öffnung für den Verstellhebel aufweist. Vorteilhafterweise kann der öffenbare Ringkörper aus zwei gleichgroßen Ringhälften gebildet sein, von denen eine eine ringsum geschlossene Durchgangsöffnung für den Verstellhebel der Gasdruckfeder aufweist, deren Achse senkrecht zur Teilungsebene des Ringkörpers verläuft.

Die erfindungsgemäß ausgebildete Gasdruckfeder besitzt durch den Ringkörper einen Sicherungskragen, der den bruchkritischen Bereich des Außenrohres an der Einsatzstelle des seitlich abstehenden Verstellhebels und der Übergangsstelle in den eingezogenen Endbereich des Außenrohres umfaßt. Von diesem Sicherungskragen werden die auftretenden Biegekräfte weitgehend aufgenommen und dadurch das Außenrohr von diesen Kräften entlastet. Durch die an die Übergangsstelle zum eingezogenen Bereich angepaßte Durchmesserverengung des Ringkörpers ist die Sicherung noch so weit getrieben, daß selbst bei einem vollständigen Abtrennen des eingezogenen Endbereiches vom übrigen Außenrohr dieser Endbereich sich nicht vom übrigen Außenrohr ablösen kann. Ein Absprengen des verengten Endbereiches zusammen mit dem Sicherungsring . würde bereits dadurch verhindert, daß die mindestens zwei Teile des Ringkörpers auf dem Außenrohr durch Verbindungsschrauben festgespannt sind. Als zusätzlicher Sicherungsvorteil ist zu werten, daß die Durchgangsöffnung für den Verstellhebel nicht in der Trennungsebene zwischen zwei Ringkörperteilen, sondern als ringsum geschlossene, trennspaltfreie Durchgangsöffnung in einem der Ringkörperteile ausgebildet ist. Eine zusätzliche formschlüssige Axialverstellsicherung des Ringkörpers auf dem Außenrohr kann dadurch bewirkt werden, daß das Außenrohr der Gasfeder Einbuchtungen und der Ringkörper daran angepaßte innere Vorsprünge aufweist, die auch eine Montage des Ringkörpers auf dem Außenrohr erleichtern.

Die Erfindung hat den Vorteil, daß die Sicherungsvorrichtung noch nachträglich an bereits in Bürostühle eingebaute Gasdruckfedern angebracht werden kann. Hierbei kann eine Montageerleichterung noch dadurch erreicht werden, daß die beiden Ringhälften des Ringkörpers an einer ihrer Trennstellen gelenkig und damit unverlierbar miteinander verbunden sind. Die Verstellbewegung eines Stuhlsitzkörpers wird durch den Ringkörper normalerweise nicht behindert. Hier kann der vorteilhafterweise als Drehteil mit einer kreiszylindrischen Außenmantelfläche ausgebildete Ringkörper an seinem einen und am Stuhl dem verstellbaren Sitzkörper zugewandten Ende kegelstumpfförmig ausgebildet sein. Die Kegelstumpffläche kann dabei teilweise noch die Durchgangsbohrung für den Verstellhebel erfassen, wodurch der Verstellhebel nach oben einen vergrößerten Freiwinkel für seine Verstellung erhält.

Nachfolgend werden Ausführungsbeispiele erfindungsgemäß mit einer Sicherungsvorrichtung ausgebildeter Gasdruckfedern anhand der beiliegenden Zeichnung näher erläutert.

Es zeigen :
Fig. 1 eine schematische Gesamtdarstellung eines mit einer Gasdruckfeder versehenen Bürostuhles ;
Fig. 2 die Sicherungsvorrichtung der Gasdruckfeder zusammen mit einem Teil des Außenrohres der Gasdruckfeder und ihrem Verstellhebel in Explosionsdarstellung ;
Fig. 3 einen axialen zentralen Querschnitt durch ein erstes Ausführungsbeispiel der Sicherungsvorrichtung ;
Fig. 4 eine Seitenansicht eines zweiten Ausführungsbeispieles der Sicherungsvorrichtung, teilweise im Schnitt ;
Fig. 5 eine Draufsicht auf die Sicherungsvorrichtung nach Fig. 3, teilweise im Schnitt ;
Fig. 6 eine Draufsicht auf die Sicherungsvorrichtung nach Fig. 4, teilweise im Schnitt.

Bei dem in Fig. 1 dargestellten Bürostuhl 10 ist der Sitzträger 11 über eine Gasdruckfeder 12 mit einer zentralen und auf einem Fußstern 14 angeordneten Stuhlsäule 13 höhenverstellbar verbunden. An einem seitlich abstehenden Verstellhebel 15 läßt sich ein im Innern der Gasdruckfeder angeordnetes Überströmventil öffnen und dadurch zwecks Höhenverstellung des Sitzträgers 11 die Lage eines nicht dargestellten Kolbens im Innern der Gasdruckfeder verändern. Die Gasdruckfeder 12 ist mit einer Sicherungsvorrichtung in Form eines ihren oberen Endbereich umschließenden Ringkörpers 16 versehen.

Fig. 2 zeigt das Außenrohr 17 und dessen ab einer Übergangsstelle 19 eingezogenen oberen Endabschnitt 18 sowie eine seitliche Einstecköffnung 20 für den Verstellhebel 15 der Gasdruckfeder 12. Die beiden Hälften 16a und 16b des die Sicherungsvorrichtung bildenden Ringkörpers 16 sind in Explosionsansicht dargestellt. Die beiden Ringkörperhälften lassen sich durch Schrauben 21, die sich in Bohrungen 22 der Ringkörperhälfte 16a versenkt einsetzen lassen und in fluchtende Gewindebohrungen 23 (Fig. 5, 6) der Ringkörperhälfte 16b einschraubbar sind, miteinander verbinden und auf dem Außenrohr 17 festspannen. Die Ringkörperhälften 16a, 16b sind auf ihrer Innenseite am oberen Ende mit einem an die Übergangsstelle 19 des Außenrohres 17 der Gasdruckfeder 12 angepaßten, einwärts gerichteten Kragen 24 versehen. Außerdem weist die Ringkörperhälfte 16b eine Durchgangsbohrung 25 auf, die mit der seitlichen Öffnung 20 des Außenrohres 17 der Gasdruckfeder 12 fluchtet und durch welche der Verstellhebel 15 für die Gasdruckfeder 12 einsetzbar ist.

Die Fig. 3 und 5 zeigen den aus Fig. 2 in Explosionsdarstellung ersichtlichen Ringkörper 16 in aufgespanntem Zustand. Der Ringkörper 16 ist als Drehteil gefertigt, das anschließend in die beiden Ringkörperhälften 16a und 16b geteilt und in der Ringkörperhälfte 16b mit der Durchgangsbohrung 25 versehen worden ist. Fig. 5 zeigt, daß die beiden Hälften 16a und 16b sich in ihrer Trennungsebene 26 nicht berühren, also durch die Schrauben 21 auf dem Außenrohr 17 mit Klemmsitz festgespannt sind. Im oberen Teil ist der kreiszylindrische Ringkörper 16 mit einer Kegelstumpf-Mantelfläche 27 versehen, in welcher ein Teil der Durchgangsöffnung 25 mündet.

Das in den Fig. 4 und 6 dargestellte Ausführungsbeispiel unterscheidet sich vom Ausführungsbeispiel nach den Fig. 2, 3 und 5 dadurch, daß die beiden Ringkörperhälften 16a' und 16b' gemäß Fig. 6 an einer Stelle um eine zum Außenrohr 17 parallele Achse 28 gelenkig und damit unverlierbar miteinander verbunden sind. Auf der gegenüberliegenden Seite sind sie durch Spannschrauben 21 miteinander verbunden. Außerdem weist diese Ausführungsform eine aus Fig. 4 ersichtliche Sicherung des Ringkörpers 16' gegen eine Axialverschiebung auf. Sie wird durch einen in eine Innenbohrung der Ringkörperhälfte 16a' des Ringkörpers 16 mit nach innen vorstehendem Kopf eingesetzten Stift 29 bewirkt, der in eine durch eine Einkerbung erhaltene Vertiefung 30 des Außenrohres 17 der Gasdruckfeder 12 eintaucht. Diese Vertiefung 30 kann zwangsläufig beim Aufspannen des Ringkörpers 16' durch den Stift 29 geschaffen werden.

## Patentansprüche

1. Gasdruckfeder mit Sicherungsvorrichtung, insbesondere zur Verwendung für Stühle, wobei die Sicherungsvorrichtung aus einem öffenbaren Ringkörper (16) besteht, der ein Außenrohr (17) der Gasdruckfeder (12) umschließt, wobei das Außenrohr (17) an seinem einen Ende (18) eingezogen ist und an dessen anderem Ende eine Kolbenstange austritt, und daß das Außenrohr (17) eine seitliche Einstecköffnung (20) für einen Verstellhebel (15) aufweist, dadurch gekennzeichnet, daß der aus mindestens zwei miteinander lösbar verbundenen Teilen (16a, 16b) bestehende Ringkörper (16) auf das Außenrohr (17) der Gasdruckfeder (12) im Bereich der seitlichen Einstecköffnung (20) und an der Übergangsstelle (19) zum eingezogenen Endbereich (18) aufgespannt ist, auf seiner Innenseite eine an die Übergangsstelle (19) zum eingezogenen Bereich (18) angepaßte Durchmesserverengung (24) und in mindestens einem seiner Teile (16b) eine Öffnung (25) für den Verstellhebel (15) aufweist.

2. Gasdruckfeder nach Anspruch 1, dadurch gekennzeichnet, daß der öffenbare Ringkörper (16) aus zwei gleichgroßen Ringhälften (16a, 16b) gebildet ist, von denen eine (16b) eine ringsum geschlossene Durchgangsöffnung (25) für den Verstellhebel (15) der Gasdruckfeder (12) aufweist, deren Achse senkrecht zur Teilungsebene (26) des Ringskörpers (16) verläuft.

3. Gasdruckfeder nach Anspruch 1 oder 2, dadurch gekennzeichnet, daß die Einzelteile (16a, 16b) des Ringkörpers (16) mittels versenkt angeordneter Schrauben (21) miteinander verbunden sind.

4. Gasdruckfeder nach Anspruch 1 oder 2, dadurch gekennzeichnet, daß die beiden Hälften (16a', 16b') des Ringkörpers (16') an einer Trennstelle gelenkig (Gelenkachse 28) miteinander verbunden sind.

5. Gasdruckfeder nach einem der Ansprüche 1 bis 4, dadurch gekennzeichnet, daß das Außenrohr (17) der Gasfeder (12) Finbuchtungen (30) und der Ringkörper (16') daran angepaßte innere Vorsprünge (Bolzen 29) aufweist.

6. Gasdruckfeder nach einem der Ansprüche 1 bis 5, dadurch gekennzeichnet, daß der Ringkörper (16, 16') als Drehteil mit einer kreiszylindrischen Außenmantelfläche, die an einem Ende des Ringkörpers in eine Kegelstumpffläche (27) übergeht, ausgebildet ist.

7. Gasdruckfeder nach Anspruch 6, dadurch gekennzeichnet, daß die Durchgangsbohrung (25) für den Verstellhebel (15) teilweise im Kegelstumpfflächenbereich (27) der Außenseite des Ringkörpers (16, 16') endet.

## Claims

1. Gas-pressure spring with safety device, more especially for use for chairs, in which respect the safety device comprises an openable annular body (16) which encloses an outer tube (17) of the gas-pressure spring (12), in which respect the outer tube (17) is drawn-in at its one end (18) and a piston rod emerges at the other end thereof, and in that the outer tube (17) has a lateral insertion aperture (20) for an adjusting lever (15), characterised in that the annular body (16) consisting of at least two parts (16a, 16b) which are connected releasably to one another is clamped onto the outer tube (17) of the gaspres- sure spring (12) in the region of the lateral insertion aperture (20) and at the transition point (19) to the drawn-in end region (18), has on its inside a diameter contraction (24) adapted to the transition point (19) to the drawn-in region (18) and has in at least one of its parts (16b) an aperture (25) for the adjusting lever (15).

2. Gas-pressure spring according to claim 1, characterised in that the openable annular body (16) is formed from two ring halves (16a, 16b) of identical size, one (16b) of which has a passage aperture (25) closed all-round for the adjusting lever (15) of the gas-pressure spring (12), the axis of which extends perpendicularly to the plane of separation (26) of the annular body (16).

3. Gas-pressure spring according to claim 1 or 2, characterised in that the component parts (16a, 16b) of the annular body (16) are connected to one another by means of screws (21) arranged in countersunk manner.

4. Gas-pressure spring according to claim 1 or 2, characterised in that the two halves (16a', 16b') of the annular body (16') are connected to one another hingedly (hinge axis 28) at a point of separation.

5. Gas-pressure spring according to one of claims 1 to 4, characterised in that the outer tube (17) of the gas spring (12) has indentations (30) and the annular body (16') has inner projections (pins 29) adapted thereto.

6. Gas-pressure spring according to one of claims 1 to 5, characterised in that the annular body (16, 16') is designed as a turned part having a circular-cylindrical outer surface which merges at one end of the annular body into a frustoconical - surface (27).

7. Gas-pressure spring according to claim 3, . characterised in that the passage bore (25) for the adjusting lever (15) ends partially in the frustoconical surface region (27) of the outside of the annular body (16, 16').

## Revendications

1. Ressort à pression de gaz avec dispositif de sécurité, en particulier pouvant être utilisé pour des chaises, le dispositif de sécurité étant constitué d'un corps annulaire ouvrable (16) qui entoure un tube extérieur (17) du ressort à pression de gaz (12), le tube extérieur (17) étant rétréci à l'une de ses extrémités (18) et une tige de piston dépassant à son autre extrémité, et le tube extérieur (17) comportant une ouverture latérale d'introduction (20) pour un levier de réglage (15), caractérisé en ce que le corps annulaire (16) constitué d'au moins deux pièces (16a, 16b) reliées ensemble de manière détachable est serré sur le tube extérieur (17) du ressort à pression de gaz (12) dans la zone de l'ouverture latérale d'introduction (20) et au niveau du point de transition (19) avec la zone extrême rétrécie (18), et comporte, sur son côté intérieur, un resserrement diamétral (24) adapté au point de transition (19) avec la zone rétrécie (18) et, dans au moins l'une de ses pièces (16b), une ouverture (25) pour le levier de réglage (15).

2. Ressort à pression de gaz conforme à la revendication 1, caractérisé en ce que le corps, annulaire ouvrable (16) peut être constitué de deux demi-anneaux de même taille (16a, 16b), dont l'un (16b) comporte une ouverture de passage fermée à sa périphérie (25) pour le levier de réglage (15) du ressort à pression de gaz (12) dont l'axe est perpendiculaire au plan de division (26) du corps annulaire (16).

3. Ressort à pression de gaz conforme à la revendication 1 ou 2, caractérisé en ce que les pièces individuelles (16a, 16b) du corps annulaire (16) sont reliées l'une à l'autre au moyen de vis (21) logées de manière encastrée.

4. Ressort à pression de gaz conforme à la revendication 1 ou 2, caractérisé en ce que les deux moitiés (16a', 16b') du corps annulaire (16') sont reliées l'une à l'autre de manière articulée (axe d'articulation 28) au niveau d'un point de division.

5. Ressort à pression de gaz conforme à l'une des revendications 1.à 4, caractérisé en ce que le tube extérieur (17) du ressort à gaz (12) comporte des évidements (30) et le-corps annulaire (16') des saillies intérieures adaptées (goujons 29).

6. Ressort à pression de gaz conforme à l'une des revendications 1 à 5, caractérisé en ce que le corps annulaire (16, 16') est conçu sous la forme d'une pièce tournée, ayant une surface latérale extérieure cylindrique qui se prolonge, à l'une des extrémités du corps annulaire, par une surface tronconique (27).

7. Ressort à pression de gaz conforme à la revendication 6, caractérisé en ce que le perçage de passage (25) pour le levier de réglage (15) aboutit partiellement dans la zone de surface tronconique (27) du côté extérieur du corps annulaire (16, 16').
